# EUROPÄISCHE PATENTSCHRIFT

(11) **EP 0 406 593 B1**
(45) Veröffentlichungstag und Bekanntmachung des Hinweises auf die Patenterteilung: **02.06.1993**
(21) Anmeldenummer: 90111181.5
(22) Anmeldetag: 13.06.1990
(51) Int. Cl.: F24F 13/06, F24F 13/068

(54) **Trapezförmiger Luftauslasskasten**
Air outlet cabinet of trapezoidal cross section
Caisson de sortie d'air à coupe transversale trapézoidale

(30) Priorität: 03.07.1989 DE 3921813
(43) Veröffentlichungstag der Anmeldung: 09.01.1991
(73) Patentinhaber: H. Krantz GmbH & Co., D-52070 Aachen (DE)
(72) Erfinder: Sodec, Franc, Dr.-Ing., D-5102 Würselen-Broichweiden (DE)
(74) Vertreter: Bauer, Hubert, Dipl.-Ing.

(56) Entgegenhaltungen:
- DE-A- 3 643 175
- FR-A- 2 014 464
- GB-A- 2 120 778

## Beschreibung

Die Erfindung betrifft einen trapezförmigen Luftauslaßkasten aus einem Deckel mit einem Anschlußstutzen, einem in drei Abschnitte unterteilten perforierten Boden mit einem dem Anschlußstutzen in einem Abstand gegenüberliegend horizontal angeordneten Abschnitt und zwei sich daran seitlich anschließenden, nach außen ansteigenden Abschnitten.

Eine derartige zur Erzeugung einer Verdrängungsströmung aus der DE 36 43 175 A1 bekannte Vorrichtung besitzt als Austrittsöffnungen über die Fläche des Luftauslaßkastenbodens in Reihen angeordnete Düsen, deren Mittelabstand voneinander mindestens dem drei- bis zwölffachen Austrittsdurchmesser der Düsen entspricht. Mit dieser Vorrichtung soll erreicht werden, daß ein wesentlich geringerer Luftvolumenstrom ausreicht, um eine stabile Verdrängungsströmung zu erhalten.

Für Produktionsstätten mit intensiver Staubentwicklung, wie zum Beispiel in Baumwollspinnereien, ist es vorteilhaft, Luftauslässe einzusetzen, die eine turbulenzarme Strahlcharakteristik aufweisen. Auf diese Weise soll die Staubaufwirbelung im Raum reduziert werden. Wird die Zuluft oberhalb der Maschinen turbulenzarm ausgeblasen und die Abluft in Bodennähe abgesaugt, so verdrängen die turbulenzarmen Luftstrahlen die Staubpartikel zum Boden und entlasten die Raumluft vor erhöhter Staubkonzentration.

Die bisher in solchen Betrieben bevorzugten Luftauslässe sind so ausgelegt, daß sie hochinduktive Luftstrahlen mit großer Wurfweite erzeugen. Dadurch entstehen Raumluftwalzen, die eine gleichmäßige Temperatur- und Feuchtigkeitsverteilung im Raum sicherstellen. Durch die Leistungserhöhung der Produktionsmaschinen ist vor allem in Textilbetrieben die Staubentwicklung so groß, daß die Technik der Raumluftwalzen, d. h. die hochinduktiven Luftstrahlen, zu unangenehmer Staubkonzentration führen, da die Staubpartikel in der gesamten Produktionshalle verteilt werden.

Der Erfindung liegt die Aufgabe zugrunde, den vorbekannten Verdrängungsauslaß so zu verbessern, daß noch weniger Staubpartikel mit der Raumluft vermischt und verteilt werden und eine noch bessere Verdrängung in Richtung zum Raumboden hin erzielt wird, so daß die Staubkonzentration im Aufenthaltsbereich weiter abnimmt und insbesondere durch die Luftströmung eine Auftriebsbewegung der Staubpartikel unterdrückt wird.

Zur Lösung dieser Aufgabe wird von einem Luftauslaßkasten der im Oberbegriff des Anspruchs 1 genannten gattungsgemäßen Art ausgegangen, welcher erfindungsgemäß die im kennzeichnenden Teil desselben angegebenen Merkmale aufweist.

Die erfindungsgemäße Kombination, die Luftaustrittsquerschnitte durch Perforationen und Drallauslässe zu bilden, ergibt folgenden überraschenden Vorteil:

Die Luftströmung aus einer Vielzahl im Durchmesser kleiner Perforationen ist naturgemäß turbulenzarm, wobei die Turbulenz mit kleinerem Durchmesser abnimmt. Es läßt sich somit über die Perforationen eine Luftaustrittsgeschwindigkeit im Bereich von 0,2 bis 2 m/sec erzielen. Turbulenzarme Luftstrahlen sind bei einer derartig geringen Austrittsgeschwindigkeit instabil und neigen dazu schnell abzufallen. Um dies zu verhindern und die Eindringtiefe der Luftstrahlen zu erhöhen, ist der Luftauslaßkasten erfindungsgemäß durch darin eingebaute Drallauslässe vervollständigt. Die Luftstrahlen aus den Drallauslässen sind zwar an sich hochturbulent jedoch induzieren sie beim erfindungsgemäßen Luftauslaßkasten die Zuluft, welche aus den benachbarten Perforationen austritt, und lassen die Raumluft weitgehend unbeeinflußt. Den Drallauslässen kommt somit die Aufgabe zu, durch den größeren Strahlimpuls die Stabilität des insgesamt austretenden Luftstrahles zu erhöhen.

Gemäß einer besonders vorteilhaften Ausgestaltung der Erfindung sind die drei den Boden bildenden Abschnitte und die Längsseitenwände des Luftauslaßkastens aus Lochblechen gebildet, deren Löcher einen Durchmesser von 2 bis 15 mm, vorzugsweise 3 bis 8 mm, aufweisen, wobei der Lochabstand so gewählt ist, daß der freie Durchtrittsquerschnitt 15 bis 50 %, vorzugsweise 20 bis 30 %, der Lochblechfläche beträgt.

Vorzugsweise sind in gleichmäßigem Abstand über die Längserstreckung des Kastens mehrere Drallauslässe jeweils in Reihe angeordnet.

Schließlich sieht eine Ausgestaltung der Erfindung noch vor, daß im Innern des Kastens vorzugsweise zwei Leitbleche angeordnet sind, die um jeweils eine zur Längsmittelachse des Kastens parallele Achse verschwenkbar sind.

Durch die Betätigung der sich über die gesamte Länge des Luftauslaßkastens erstreckenden Leitbleche läßt sich der Anteil des Luftvolumenstromes, der senkrecht nach unten geblasen wird, verändern.

Der erfindungsgemäße Luftauslaß kann entweder direkt unter der Decke oder aber auch in einem Abstand dazu abgehängt montiert werden.

In der Zeichnung ist ein Ausführungsbeispiel des erfindungsgemäßen Luftauslaßkastens schematisch dargestellt. Es zeigen:
- Fig. 1: einen Querschnitt durch den Luftauslaßkasten
und
- Fig. 2: einen Luftauslaßkasten gemäß Fig. 1 in verkleinertem Maßstab mit durch Pfeile veranschaulichter Strahlcharakteristik.

Der Luftauslaßkasten ist deckenseitig durch einen mit einem Anschlußstutzen 1 versehenen Deckel 2 abgedeckt. Ein Boden 3 ist aus einem horizontalen Abschnitt 4 und zwei sich seitlich daran anschließenden, nach außen ansteigenden Abschnitten 5 zusammengesetzt. Seitenwände 6 verbinden den Deckel 2 mit dem Boden 3.

Die drei den Boden 3 bildenden Abschnitte 4 und 5 sowie die vertikal ausgerichteten Längsseitenwände 6 sind perforiert und aus Lochblechen gebildet. Im Abschnitt 4 des Bodens 3 sind ebenso wie in den Längsseitenwänden 6 Drallauslässe 7 eingebaut, welche in gleichmäßigen Abständen über die Längsachse des Luftauslaßkastens verteilt angeordnet sind.

Im Innern des Luftauslaßkastens sind zwei Leitbleche 8 um jeweils eine zur Längsmittelachse des Luftauslaßkastens parallele Drehachse verschwenkbar gelagert.

## Patentansprüche

1. Trapezförmiger Luftauslaßkasten aus einem Deckel mit einem Anschlußstutzen (1), einem in drei Abschnitte (4,5) unterteilten perforierten Boden (3) mit einem dem Anschlußstutzen in einem Abstand gegenüberliegend horizontal angeordneten Abschnitt (4) und zwei sich daran seitlich anschließenden nach außen ansteigenden Abschnitten (5), dadurch gekennzeichnet, daß zusätzlich zu den drei den Boden (3) bildenden Abschnitten (4, 5) auch zwei vertikal ausgerichtete Längsseitenwände (6), die den Deckel (2) und den Boden (3) miteinander verbinden, perforiert sind und daß von den drei den Boden (3) bildenden Abschnitten (4, 5) mindestens der mittlere horizontal angeordnete Abschnitt (4) und die beiden Längsseitenwände (6) jeweils mindestens mit einem Drallauslaß (7) versehen sind.

2. Luftauslaßkasten nach Anspruch 1, dadurch gekennzeichnet, daß die drei den Boden (3) bildenden Abschnitte (4, 5) und die Längsseitenwände (7) aus Lochblechen gebildet sind, deren Löcher einen Durchmesser von 2 bis 15 mm, vorzugsweise 3 bis 8 mm, aufweisen, wobei der Lochabstand so gewählt ist, daß der freie Durchtrittsquerschnitt 15 bis 50 %, vorzugsweise 20 bis 30 % der Lochblechfläche beträgt.

3. Luftauslaßkasten nach Anspruch 1 oder 2, dadurch gekennzeichnet, daß in gleichmäßigem Abstand über die Längserstreckung des Kastens mehrere Drallauslässe (7) jeweils in Reihe angeordnet sind.

4. Luftauslaßkasten nach mindestens einem der Ansprüche 1 bis 3, dadurch gekennzeichnet, daß im Innern des Kastens vorzugsweise zwei Leitbleche (8) angeordnet sind, die um jeweils eine zur Längsmittelachse des Kastens parallele Drehachse verschwenkbar sind.

## Claims

1. A trapezoidal air outlet box comprising a cover with a connection piece (1), a perforated base (3) subdivided into three sections (4, 5) with one horizontally disposed section (4) opposite and at a distance from the connection piece and two sections (5) attached laterally to the section (4) and rising towards the outside, characterised in that, in addition to the three sections (4, 5) forming the base (3), two vertically aligned longitudinal sidewalls (6) which join the cover (2) and the base (3) to each other are also perforated, and that at least the central, horizontally disposed section (4) of the three sections (4, 5) forming the base (3) and the two longitudinal side walls (6) are each provided with at least one spin outlet (7).

2. An air outlet box according to claim 1, characterised in that the three sections (4, 5) forming the base (3) and the longitudinal sidewalls (6) are constructed from perforated plates, the holes in which have a diameter of 2 to 15 mm, preferably 3 to 8 mm, wherein the hole spacing is selected so that the free passage cross-section is 15 to 50 %, preferably 20 to 30 %, of the areas of the perforated plates.

3. An air outlet box according to claims 1 or 2, characterised in that a plurality of spin outlets (7), in a row each time, are disposed at a uniform spacing over the longitudinal extent of the box.

4. An air outlet box according to at least one of claims 1 to 3, characterised in that preferably two guide plates (8) are provided inside the box, and can each pivot about an axis of rotation parallel to the longitudinal centre line of the box.

## Revendications

1. Caisson de sortie d'air trapézoïdal consistant en un couvercle pourvu d'un raccord (1), un fond perforé (3) divisé en trois sections (4, 5), avec une section (4) disposée à l'horizontale et située à l'opposé du raccord avec un certain espacement par rapport à celui-ci, et deux sections (5), qui s'y rattachent par les côtés et remontent dans la direction de l'extérieur, caractérisé en ce qu'en plus des trois sections (4, 5) qui forment le fond (3), deux parois latérales longitudinales (6) à orientation verticale, qui relient le couvercle (2) et le fond (3) sont également perforées, et en ce qu'au moins la section médiane horizontale (4) des trois sections (4, 5) formant le fond (3) et les deux parois latérales longitudinales (6) sont pourvues chacune d'au moins une sortie à tourbillons (7).

2. Caisson de sortie d'air suivant la revendication 1, caractérisé en ce que les trois sections (4, 5) formant le fond (3) et les parois latérales longitudinales (6) consistent en des tôles perforées, dont les trous ont un diamètre de 2 à 15 mm, de préférence de 3 à 8 mm, l'écartement des trous étant choisi de manière à ce que la section de sortie libre soit de 15 à 50 %, de préférence de 20 à 30 % de la surface de tôle perforée.

3. Caisson de sortie d'air suivant la revendication 1 ou 2, caractérisé en ce que plusieurs sorties à tourbillons (7) sont disposées en ligne à intervalles réguliers sur la longueur du caisson.

4. Caisson de sortie d'air suivant au moins l'une des revendications 1 à 3, caractérisé en ce que de préférence deux déflecteurs (8) sont placés à l'intérieur du caisson, lesquels peuvent pivoter autour d'un pivot respectif, parallèle à l'axe médian long du caisson.
